# EUROPÄISCHE PATENTSCHRIFT

(11) **EP 1 835 222 B1**
(45) Veröffentlichungstag und Bekanntmachung des Hinweises auf die Patenterteilung: **13.05.2009**
(21) Anmeldenummer: 07005328.5
(22) Anmeldetag: 15.03.2007
(51) Int. Cl.: F17C 13/08, F17C 13/12

(54) **Gaskabinett**
Gas cabinet
Cabinet de gaz

(30) Priorität: 17.03.2006 DE 102006013942
(43) Veröffentlichungstag der Anmeldung: 19.09.2007
(73) Patentinhaber: M+W Zander FE GmbH, 70499 Stuttgart (DE)
(72) Erfinder: Grözinger, Stefan, 70327 Stuttgart (DE); Beigl, Martin, 72406 Bisingen (DE); Simonovic, Denis, 70499 Stuttgart (DE)
(74) Vertreter: Jackisch-Kohl, Anna-Katharina

(56) Entgegenhaltungen:
- EP-A1- 0 569 020
- US-A- 4 603 707
- US-A- 5 151 395

## Beschreibung

Die Erfindung betrifft ein Gaskabinett nach dem Oberbegriff des Anspruches 1.

Insbesondere in der Halbleiterindustrie werden Gaskabinette (US-A-5 151 395) eingesetzt, in denen sich Gasflaschen mit Gasen befinden, die über ein Leitungssystem Verbrauchern zugeführt werden. Die Gase können giftig, korrosiv oder brennbar sein. Aus diesem Grunde ist es notwendig, dass das Gaskabinett mit Spülluft durchströmt wird, um als Leckage gegebenenfalls austretende Gase abzuführen, ohne dass sie unkontrolliert an die Umwelt gelangen. Da für die sichere Abführung der aus Leckagen in Anschlüssen und Rohrleitungen oberhalb der Gasflasche austretenden Gase eine Mindestluftgeschwindigkeit im freien Querschnitt des Gaskabinetts eingehalten werden muss, sind bei bekannten Ausführungen von Gaskabinetten große Luftmengen notwendig, die zu erheblichen Betriebskosten führen.

Der Erfindung liegt die Aufgabe zugrunde, das gattungsgemäße Gaskabinett so auszubilden, dass die Installations- und Betriebskosten verringert werden.

Diese Aufgabe wird beim gattungsgemäßen Gaskabinett erfindungsgemäß mit den kennzeichnenden Merkmalen des Anspruches 1 gelöst.

Beim erfindungsgemäßen Gaskabinett wird der erforderliche Volumenstrom der Spülluft durch die Querschnittsverengung vermindert. Dadurch kann der Durchströmquerschnitt für die Spülluft so minimiert werden, dass gerade noch eine zuverlässige Spülung möglich ist. Auf diese Weise wird die abzusaugende Spülluftmenge auf ein Minimum reduziert, ohne dass dies nachteisaugende Spülluftmenge auf ein Minimum reduziert, ohne dass dies nachteilige Auswirkungen auf die Sicherheit des erfindungsgemäßen Gaskabinetts hat.

Zur Begrenzung des Strömungsquerschnittes ist mindestens ein Verdrängungskörper im Gehäuse vorgesehen. Der Verdrängungskörper ist gasdicht bzw. luftdicht ausgebildet, so dass die Gase nicht in den Verdrängungskörper eindringen können, sondern durch die Spülluft zuverlässig abgeführt werden.

Der Verdrängungskörper kann auch Teil des Gehäuses, beispielsweise der Gehäuserückwand, sein, wodurch das Gehäusevolumen verringert wird. Das Gehäuse kann in diesem Fall im entsprechenden Bereich geringere Breite und/oder Tiefe haben.

Weitere Merkmale der Erfindung ergeben sich aus den weiteren Ansprüchen, der Beschreibung und den Zeichnungen.

Die Erfindung wird anhand eines in den Zeichnungen dargestellten Ausführungsbeispieles näher erläutert. Es zeigen
- Fig. 1: in schematischer Darstellung und in Seitenansicht ein erfindungsgemäßes Gaskabinett,
- Fig. 2: in einer Darstellung entsprechend Fig. 1 eine Vorderansicht des erfindungsgemäßen Gaskabinetts,
- Fig. 3: einen Schnitt längs der Linie A-A in Fig. 1,
- Fig. 4: einen Schnitt längs der Linie B-B in Fig. 1,
- Fig. 5: in einer Darstellung entsprechend Fig. 1 das erfindungsgemäße Gaskabinett mit einer anderen Luftführung,
- Fig. 6 bis Fig. 9: in Darstellungen entsprechend den Fig. 1 bis 4 eine weitere Ausführungsform eines erfindungsgemäßen Gaskabinetts.

Das Gaskabinett hat ein Gehäuse 1 mit einer Rückwand 2, Seitenwänden 3, 4, einer Vorderwand 5, einem Boden 6 und einer Decke 7. Im Gehäuse 1 sind zwei Gasflaschen 8 und 9 untergebracht, die auf dem Boden 6 aufstehen und in bekannter Weise im Gehäuse 1 gesichert sind. Die beiden Gasflaschen 8, 9 stehen mit geringem Abstand nebeneinander und enthalten Gas, das in bekannter Weise einem (nicht dargestellten) Verbraucher zugeführt wird. Als Gas kommen unterschiedlichste Substanzen in Betracht, wie etwa NH₃ oder BCl₃. Die Gasflaschen 8, 9 haben jeweils ein Gasventil 10, 11, mit dem sie an ein Gasleitungssystem 12 angeschlossen werden. Das Gasleitungssystem 12 hat zwei Leitungszweige 13, 14, die an eine gemeinsame Ausgangsleitung 15 angeschlossen sind. Die beiden Leitungszweige 13, 14 können z.B. durch jeweils ein Ventil 16, 17 gegen die Ausgangsleitung 15 verschlossen werden. Während des Einsatzes des Gaskabinetts ist vorteilhaft nur eine der beiden Gasflaschen 8 oder 9 in Betrieb. Der Leitungszweig 13 bzw. 14 der jeweils anderen Gasflasche ist z.B. durch das Ventil 16, 17 gegenüber der Ausgangsleitung 15 geschlossen.

Das Gaskabinett kann abweichend von der dargestellten bevorzugten Ausführungsform auch nur eine Gasflasche oder mehr als zwei Gasflaschen aufweisen.

Im Bereich zwischen dem Gasleitungssystem 12 und der Gehäuserückwand 2 befindet sich ein gasdichter Verdrängungskörper 18, der als Hohlkörper ausgebildet ist. Wie sich aus den Fig. 1 und 2 ergibt, erstreckt sich der Verdrängungskörper 18 vom Bereich der Gasflaschen 8, 9 aus bis nahe an die Gehäusedecke 7. Der Verdrängungskörper 18 erstreckt sich über seine Länge zwischen den einander gegenüberliegenden Gehäuseseitenwänden 3, 4. Im Bereich oberhalb der Gasflaschen 8, 9 hat der Verdrängungskörper 18 rechteckigen Querschnitt (Fig. 4). Die Rückseite 19 des Verdrängungskörpers 18 ist eben ausgebildet und erstreckt sich mit geringem Abstand parallel zur Gehäuserückseite 2. An die Rückseite 19 des Verdrängungskörpers schließen Seitenwände 20, 21 an, die rechtwinklig zur Rückseite und parallel zueinander liegen. Die Seitenwände 20, 21 liegen vorteilhaft an der Innenseite der Gehäuseseitenwände 3, 4 an und sind eben. Im Bereich oberhalb der Gasflaschen 8, 9 hat der Verdrängungskörper 18 größere Tiefe als im daran anschließenden unteren Bereich (Fig. 1). Etwa in halber Höhe geht die parallel zur Rückwand 19 liegende Vorderwand 22 über einen schräg nach hinten in Richtung auf die Rückwand 19 gerichtete Wandfläche 23 in eine untere ebene Wandfläche 24 über (Fig. 1). Im Bereich dieser Wandfläche 24 ist der Verdrängungskörper 18 beispielhaft nur halb so dick wie im oberen Bereich der Vorderwand 22. Der Verdrängungskörper 18 ist oben durch eine ebene Decke 25 und unten durch einen ebenen Boden 26 geschlossen.

Da die Wandfläche 24 sich zwischen den Gasflaschen 8, 9 und der Gehäuserückwand 2 erstreckt, ist der Verdrängungskörper 18 in Höhe der Gasflaschen 8, 9 jeweils mit einer Vertiefung 27, 28 versehen (Fig. 3), die sich vom Boden 26 des Verdrängungskörpers 18 aus aufwärts in der Wandfläche 24 erstrecken. Die Vertiefungen 27, 28 sind ausreichend breit und tief, so dass die Gasflaschen 8, 9 problemlos im Gehäuse 1 untergebracht werden können. Die Gasflaschen 8, 9 ragen mit ihrem oberen Ende in die Vertiefungen 27, 28 des Verdrängungskörpers 18. Die Vertiefungen 27, 28 können bis zur Schrägfläche 23 reichen. Die Vertiefungen 27, 28 haben im Ausführungsbeispiel rechteckigen Querschnitt. Sie können auch einen nichteckigen Querschnitt aufweisen, beispielsweise einen halbrunden, der sich an der äußeren Form der Gasflasche orientiert.

Die Vorderwand 5 des Gehäuses 1 kann einen weiteren gasdichten Verdrängungskörper 18' aufweisen, der an seiner Außenseite mit einer Bedientafel 29 versehen sein kann, die beispielsweise einen berührungssensitiven Bildschirm aufweist. Außerdem ist die Bedientafel 29 rückseitig mit der Elektronik für das Gaskabinett versehen. Die Gehäusevorderwand 5 ist im Bereich der Bedientafel 29 mit einer Öffnung versehen. Es ist auch möglich, die Bedientafel 29 in der Vorderwand 5 des Gehäuses 1 anzuordnen. Wie sich aus Fig. 3 ergibt, ist der Verdrängungskörper 18' an seiner den Gasflaschen 8, 9 zugewandten Innenseite 30 ebenfalls mit zwei Vertiefungen 31, 32 versehen, in die die Gasflaschen 8, 9 mit ihrem oberen Bereich ragen. Vorteilhaft sind die Vertiefungen 31, 32 gleich groß wie die gegenüberliegenden Vertiefungen 27, 28 des Verdrängungskörpers 18. Die Vorderwand 5 des Gehäuses 1 kann zumindest im unteren Bereich aus einer Schließ- in eine Offenstellung geschwenkt werden, damit die Gasflaschen 8, 9 einfach ausgetauscht werden können. Der Verdrängungskörper 18' ist an diesem wegschwenkbaren Teil der Vorderwand 5 befestigt, so dass er zusammen mit diesem Vorderwandteil weggeschwenkt wird. Grundsätzlich ist es möglich, dass die gesamte Vorderwand 5 geöffnet werden kann. In Fig. 3 ist die geöffnete Stellung der Vorderwand 5 dargestellt.

Der hintere Bereich der Vorderwand 5 kann etwas weniger breit ausgeführt sein, um ein Öffnen auch bei dicht nebeneinander stehenden Gehäusen zu gewährleisten (Öffnungsradius).

Der Verdrängungskörper 18', der an der Innenseite der Vorderwand 5 befestigt ist, liegt mit Abstand dem unteren Teil des Verdrängungskörpers 18 gegenüber. Der Verdrängungskörper 18' erstreckt sich etwa von Höhe des Bodens 26 bis etwa in halbe Höhe der Schrägfläche 23 des Verdrängungskörpers 18. Zwischen dem Verdrängungskörper 18' und dem gegenüberliegenden Bereich des Verdrängungskörpers 18 wird ein Durchströmraum 33 gebildet, der quer zur Strömungsrichtung von den Wandflächen 23, 24 des Verdrängungskörpers 18 und der Innenseite 30 des Verdrängungskörpers 18' begrenzt wird. Seitlich wird der Durchströmraum 33 durch die Gehäuseseitenwände 3, 4 begrenzt. Im Bereich der Schrägwand 23 des Verdrängungskörpers 18 verringert sich der Strömungsquerschnitt beispielhaft stetig. Im Bereich oberhalb des Verdrängungskörpers 18' nimmt der Strömungsquerschnitt des Durchströmraumes 39 wieder zu, der in diesem Bereich von der Vorderwand 22 des Verdrängungskörpers 18, der Vorderwand 5 des Gehäuses und einem Teil der Gehäuseseitenwände 3, 4 begrenzt wird.

Der Strömungsraum 33 schließt nach unten an einen Strömungsraum 34 an, der nach unten durch den Gehäuseboden 6 und am Umfang durch einen Teil der Gehäuseseitenwände 3, 4, der Rückwand 2 und der Vorderwand 5 begrenzt wird. In der Vorderwand 5 und in einer Zwischenwand 44 des Gehäuses 1 ist nahe dem unteren Ende des Strömungsraumes 34 jeweils eine verschließbare Einlassöffnung 35, 36 vorgesehen. Sie werden vorteilhaft durch Schiebegitter gebildet, die in eine Offen- und in eine Schließstellung verstellt werden können. Weitere Einlassöffnungen 37, 38 befinden sich am oberen Ende des Strömungsraumes 39, der durch den Strömungsraum 33 mit dem unteren Strömungsraum 34 strömungsverbunden ist. Die beiden Einlassöffnungen 37, 38 werden ebenfalls vorteilhaft durch Schiebegitter gebildet, die aus einer Schließ- in eine Offenstellung verstellt werden können. Die Einlassöffnung 37 befindet sich in der Gehäusevorderwand 5. Die mit Abstand dahinter liegende Einlassöffnung 38 trennt den Strömungsraum 39 von einem Strömungsraum 40, der sich zwischen der Decke 25 des Verdrängungskörper 18 und der Gehäusedecke 7 befindet. Die Einlassöffnung 38 ist in einer Trennwand 47 vorgesehen, die sich in Höhe der Vorderwand 22 des Verdrängungskörpers 18 von dessen Decke 25 bis zur Gehäusedecke 7 sowie zwischen den Gehäuseseitenwänden 3, 4 erstreckt.

Durch die beiden Verdrängungskörper 18, 18' wird der freie Strömungsquerschnitt für die Spülluft innerhalb des Gehäuses 1 verkleinert. Der freie Strömungsquerschnitt ist nur noch so groß, dass mit der Spülluft 41 aus den Gasflaschen 8, 9 und/oder dem Leitungssystem 12 eventuell austretende schädliche Gase zuverlässig abgesaugt werden können. Der kritische Bereich der Gasflaschen 8, 9, nämlich der Bereich um die Gasflaschenventile 10, 11, liegt im Strömungsraum 33, dessen Querschnitt optimal klein gewählt ist. Wie durch die Strömungspfeile in Fig. 1 kenntlich gemacht ist, ist die Einlassöffnung 35 im unteren Bereich des Strömungsraumes 34 offen, so dass über sie die Spülluft 41 in den Strömungsraum 34 gelangen kann. Hier strömt die Spülluft aufwärts und gelangt in den Strömungsraum 33, der so optimiert ist, dass nur die zur Spülung notwendige Gasmenge benötigt wird. Die Spülluft 41 strömt aus dem Strömungsraum 34 über den Strömungsraum 33 in den Strömungsraum 39. Die Einlassöffnung 37 ist geschlossen, während die Einlassöffnung 38 offen ist. Die Spülluft 41 strömt darum durch die Einlassöffnung 38 zu einem auf der Gehäusedecke 7 vorgesehenen Auslass 42, an den ein (nicht dargestelltes) Gebläse angeschlossen ist. In der beschriebenen Weise strömt die Spülluft 41 im Gaskabinett von unten nach oben.

Fig. 5 zeigt, dass die Spülluft auch in einer anderen Weise das Gaskabinett durchströmen kann. In diesem Falle ist die Einlassöffnung 37 geöffnet und die Einlassöffnung 38 geschlossen. Im unteren Strömungsraum 34 ist die Einlassöffnung 35 geschlossen und die Einlassöffnung 36 geöffnet. Die Spülluft strömt durch die obere Einlassöffnung 37 und gelangt in den Strömungsraum 39, in dem sie nach unten strömt. Die Spülluft 41 gelangt in den Strömungsraum 33 und von dort in den unteren Strömungsraum 34. Da die Einlassöffnung 36 offen ist, strömt die Spülluft 41 in einen schmalen Strömungsraum 43, der sich vom Boden 6 des Gehäuses bis zu dessen Decke 7 erstreckt. Er ist von der Gehäuserückwand 2, einem Teil der Gehäuseseitenwände 3, 4, dem Verdrängungskörper 18 sowie der Zwischenwand 44 begrenzt, in der sich die Einlassöffnung 36 befindet. Die Zwischenwand 44 liegt parallel zur Gehäuserückwand 2 und liegt fluchtend zur Rückseite 19 des Verdrängungskörpers 18. Die Zwischenwand 44 reicht vom Boden 26 des Verdrängungskörpers 18 bis zum Gehäuseboden 6. In dem schmalen Strömungsraum 43 strömt die Spülluft 41 aufwärts und gelangt in den quer zu ihm liegenden Strömungsraum 40. Von ihm aus tritt die Spülluft 41 über den Auslass 42 aus. Auch bei dieser Strömungsführung werden die potentiellen Leckagestellen im Gaskabinett von der Spülluft 41 vollständig umspült, so dass eine Gefährdung durch als Leckage austretende Gase zuverlässig verhindert wird.

Der Verdrängungskörper 18 kann mit einem Inertgas, zum Beispiel Stickstoff, gespült bzw. befüllt werden, so dass verhindert wird, dass sich im Verdrängungskörper 18 befindliche brennbare Gase entzünden oder gefährliche Gase ansammeln können. Im Boden 26 und an der Vorderwand 22 des Verdrängungskörpers 18 ist beispielhaft jeweils ein Spülventil 45, 46 (Fig. 1) vorgesehen. Dadurch ist es möglich, das Inertgas bei gleichzeitig oder abwechselnd geöffneten Spülventilen 45, 46 durch den Verdrängungskörper 18 strömen zu lassen. Bei einer Spülluftführung entsprechend Fig. 1 wird das Inertgas über das Spülventil 45 zugeführt. Über das geöffnete, nahe der Decke 25 des Verdrängungskörpers 18 vorgesehene Spülventil 46 gelangt das Inertgas in den nach oben strömenden Spülluftstrom, mit dem es sich vermischt und zusammen mit ihm durch den Auslass 42 nach außen geführt wird. Erfolgt die Führung der Spülluft 41 von oben nach unten (Fig. 5), dann wird das Inertgas über das obere geöffnete Spülventil 46 zugeführt, das über das untere geöffnete Spülventil 45 aus dem Verdrängungskörper 18 austritt und sich mit der im Strömungsraum 34 strömenden Spülluft 41 vermischt.

Auch der Verdrängungskörper 18' kann mit zwei Spülventilen versehen sein, so dass auch er mit Inertgas durchspült werden kann.

Oberhalb des Gehäusebodens 6 kann zusätzlich eine höhenverstellbare Flaschenaufstellfläche angebracht sein.

Bei der Ausführungsform nach den Fig. 6 bis 9 ist der Verdrängungskörper 18 Teil der Rückwand 2 des Gehäuses 1. Vorteilhaft wird der Verdrängungskörper 18 durch eine entsprechende Ausformung der Gehäuserückwand 2 gebildet. Der Verdrängungskörper 18 ist aus diesem Grunde rückseitig offen. Im Unterschied zur vorigen Ausführungsform erstreckt sich die Vorderwand 22 des Verdrängungskörpers 18 von dessen Boden 26 aus schräg nach oben bis zur Decke 25 des Verdrängungskörpers 18. Wie Fig. 6 zeigt, ist die Vorderwand 22 eben und in Richtung auf die Vorderwand 5 des Gehäuses 1 geneigt. Der Verdrängungskörper 18 erstreckt sich wiederum zwischen den Seitenwänden 3, 4 des Gehäuses 1. Aufgrund der ebenen Vorderwand 22 hat der Verdrängungskörper 18 eine einfache Bauform. Da er an der Gehäuserückwand 2 vorgesehen ist, sind an der Vorderseite 22 des Verdrängungskörpers 18 keine Vertiefungen für die Gasflaschen 8, 9 notwendig, wie dies bei der vorigen Ausführungsform der Fall ist. Dadurch kann bei dieser Ausführungsform auch die Zwischenwand 44 zwischen dem Boden 26 des Verdrängungskörpers und dem Boden 6 des Gehäuses 1 entfallen. Dementsprechend ist bei der Ausführungsform nach den Fig. 6 bis 9 auch die Einlassöffnung 36 nicht mehr notwendig.

Sollen entsprechend Fig.5 im unteren Bereich des Gaskabinetts vorhandene Gase abgesaugt werden, dann wird die Einlassöffnung 36 verwendet. An sie schließt ein (nicht dargestellter) Kanal an, der in den Strömungsraum 40 mündet.

Der Verdrängungskörper 18' hat eine ebene Rückseite 30, die parallel zu seiner Vorderseite verläuft. Im Übrigen ist der Verdrängungskörper 18' gleich ausgebildet wie bei der vorigen Ausführungsform. Vorteilhaft wird der Verdrängungskörper 18' durch eine entsprechende Ausformung der Gehäusevorderwand 5 gebildet. Der Verdrängungskörper 18' ist aus diesem Grunde vorderseitig offen.

Die Spülluft 41 tritt durch die untere Einlassöffnung 36 in der Gehäusevorderwand 5 in den unteren Strömungsraum 34 ein und strömt in den Durchströmraum 33 zwischen den beiden Verdrängungskörpern 18, 18'. Im Unterschied zur vorigen Ausführungsform nimmt der Durchströmquerschnitt des Raumes 33 in Strömungsrichtung stetig ab. Die Spülluft 41 gelangt anschließend in den oberen Strömungsraum 39, der sich oberhalb des Verdrängungskörpers 18' und vor dem Verdrängungskörper 18 befindet. Die Einlassöffnung 37 ist entsprechend der vorhergehenden Ausführungsform geschlossen und die Einlassöffnung 38 geöffnet. Die Spülluft 41 gelangt dadurch in den Strömungsraum 40 oberhalb der Decke 25 des Verdrängungskörpers 18 und tritt nach oben durch den Auslass 42 aus.

Die Ausführungsform nach den Fig. 6 bis 9 entspricht im Übrigen dem vorigen Ausführungsbeispiel.

Der Verdrängungskörper 18 ist an der Gehäuserückwand 2 vorgesehen und kann als gesonderter Körper an ihr befestigt sein. Es ist in vorteilhafter Weise aber auch möglich, den Verdrängungskörper 18 einstückig mit der Gehäuserückwand 2 auszubilden.

Bei den beschriebenen Ausführungsformen befinden sich die Ventile 10, 11 der Gasflaschen 8, 9 im Durchströmraum 33. Da die Gasventile 10, 11 der erste mögliche Leckagebereich sind, wird die Leckage durch die Spülluft 41 zuverlässig mitgenommen und in der beschriebenen Weise über den Auslass 42 ausgetragen.

## Patentansprüche

1. Gaskabinett mit einem Gehäuse (1), in dem wenigstens eine Gasflasche (8, 9) untergebracht ist, die an ein Leitungssystem (13, 14) angeschlossen ist, das sich im Gehäuse (1) befindet und in einem Spülluftstrom (41) liegt, der durch wenigstens eine Einlassöffnung (36, 37) in das Gehäuse (1) eintritt und durch wenigstens eine Auslassöffnung (42) aus dem Gehäuse (1) austritt, wobei das Gaskabinett so ausgebildet ist, dass der freie Strömungsquerschnitt für die Spülluft (41) im Gehäuse (1) auf das für eine zuverlässige Spülung notwendige Maß beschränkt ist,
**dadurch gekennzeichnet, dass** zur Begrenzung des Strömungsquerschnittes im Gehäuse (1) mindestens ein Verdrängungskörper (18, 18') vorgesehen ist.

2. Gaskabinett nach Anspruch 1,
**dadurch gekennzeichnet, dass** der Verdrängungskörper (18, 18') ein Hohlkörper ist.

3. Gaskabinett nach Anspruch 1 oder 2,
**dadurch gekennzeichnet, dass** der Verdrängungskörper (18, 18') wenigstens einen Anschluss (45, 46) für ein Inertgas zum Durchspülen des Verdrängungskörpers aufweist.

4. Gaskabinett nach einem der Ansprüche 1 bis 3,
**dadurch gekennzeichnet, dass** der Verdrängungskörper (18) über seine Höhe ungleichen Querschnitt aufweist.

5. Gaskabinett nach einem der Ansprüche 1 bis 4,
**dadurch gekennzeichnet, dass** der Verdrängungskörper (18, 18') bis in den Bereich der Gasflasche (8, 9) reicht.

6. Gaskabinett nach einem der Ansprüche 1 bis 5,
**dadurch gekennzeichnet, dass** der Verdrängungskörper (18, 18') an seiner der Gasflasche (8, 9) zugewandten Seite mit wenigstens einer Vertiefung (27, 28, 31, 32) versehen ist, in die die Gasflasche (8, 9) ragt.

7. Gaskabinett nach einem der Ansprüche 1 bis 6,
**dadurch gekennzeichnet, dass** im Gehäuse (1) zwei mit Abstand einander gegenüberliegende Verdrängungskörper (18, 18') vorgesehen sind.

8. Gaskabinett nach Anspruch 7,
**dadurch gekennzeichnet, dass** beide Verdrängungskörper (18, 18') bis in den Bereich der Gasflasche (8, 9) ragen.

9. Gaskabinett nach Anspruch 7 oder 8,
**dadurch gekennzeichnet, dass** beide Verdrängungskörper (18, 18') an ihren der Gasflasche (8, 9) zugewandten Seiten jeweils mit wenigstens einer Vertiefung (27, 28, 31, 32) versehen sind, in die die Gasflasche (8, 9) ragt.

10. Gaskabinett nach Anspruch 9,
**dadurch gekennzeichnet, dass** die Vertiefungen (27, 28, 31, 32) in den beiden Verdrängungskörpern (18, 18') gleich groß sind.

11. Gaskabinett nach einem der Ansprüche 7 bis 10,
**dadurch gekennzeichnet, dass** der eine Verdrängungskörper (18) in Strömungsrichtung der Spühlluft (41) länger ist als der andere Verdrängungskörper (18').

12. Gaskabinett nach Anspruch 11;
**dadurch gekennzeichnet, dass** der längere Verdrängungskörper (18) in dem Bereich, in dem er dem anderen Verdrängungskörper (18') gegenüberliegt, kleinere Querschnittsfläche hat als im übrigen Bereich.

13. Gaskabinett nach einem der Ansprüche 1 bis 12,
**dadurch gekennzeichnet, dass** der Verdrängungskörper (18, 18') einen Strömungsraum (33, 34, 39, 43) für die Spülluft (41) teilweise begrenzt.

14. Gaskabinett nach einem der Ansprüche 1 bis 13,
**dadurch gekennzeichnet, dass** der Verdrängungskörper (18) zwei Strömungsräume (33, 34, 39; 43) für die Spülluft (41) teilweise voneinander trennt.

15. Gaskabinett nach Anspruch 14,
**dadurch gekennzeichnet, dass** die beiden Strömungsräume (33, 34, 39; 43) durch schließbare Einlassöffnungen (36, 38) voneinander trennbar sind.

16. Gaskabinett nach Anspruch 1,
**dadurch gekennzeichnet, dass** der Verdrängungskörper (18, 18') Teil des Gehäuses (1) ist.

17. Gaskabinett nach einem der Ansprüche 1 bis 16,
**dadurch gekennzeichnet, dass** auf der vom einen Verdrängungskörper (18') abgewandten Seite des anderen Verdrängungskörpers (18) ein Strömungsraum (43) für die Spülluft (41) vorgesehen ist.

18. Gaskabinett nach Anspruch 17,
**dadurch gekennzeichnet, dass** der Strömungsraum (43) durch eine Rückwand (2) des Gehäuses (1) begrenzt ist.

19. Gaskabinett nach Anspruch 17 oder 18,
**dadurch gekennzeichnet, dass** zwischen dem Verdrängungskörper (18) und dem Boden (6) des Gehäuses (1) eine Trennwand (44) vorgesehen ist, die den Strömungsraum (43) im Bereich unterhalb des Verdrängungskörpers (18) begrenzt und in der wenigstens eine schließbare Einlassöffnung (36) vorgesehen ist.

20. Gaskabinett nach einem der Ansprüche 1 bis 5, 7, 8 und 11 bis 19,
**dadurch gekennzeichnet, dass** der Strömungsraum (33) zwischen den Verdrängungskörpern (18, 18') in Strömungsrichtung der Spülluft (41) stetig abnehmenden Querschnitt hat.

21. Gaskabinett nach einem der Ansprüche 1 bis 5, 7,8 und 11 bis 20,
**dadurch gekennzeichnet, dass** die dem einen Verdrängungskörper (18') zugewandte Vorderseite (22) des anderen Verdrängungskörpers (18) eben und geneigt verläuft.

22. Gaskabinett nach einem der Ansprüche 1 bis 5, 7, 8 und 11 bis 21,
**dadurch gekennzeichnet, dass** der andere Verdrängungskörper (18') eine ebene Rückseite (30) hat.

23. Gaskabinett nach einem der Ansprüche 1 bis 16 und 20 bis 22.
**dadurch gekennzeichnet, dass** der eine Verdrängungskörper (18) an der Rückwand (2) des Gehäuses (1) vorgesehen ist.

24. Gaskabinett nach einem der Ansprüche 1 bis 16 und 20 bis 23,
**dadurch gekennzeichnet, dass** der eine Verdrängungskörper (18) Teil der Rückwand (2) des Gehäuses (1) ist.

## Claims

1. A gas cabinet having a housing (1) in which is accommodated at least one gas cylinder (8, 9) connected to piping (13, 14) which is provided in the housing (1) and lies in a scavenging air flow (41) which enters the housing (1) through at least one inlet opening (36, 37) and leaves the housing (1) through at least one outlet opening (42), wherein the gas cabinet is formed so that the free cross-section of flow for the scavenging air (41) in the housing (1) is restricted to the size necessary for reliable scavenging, **characterised in that** at least one displacement body (18, 18') is provided for limiting the cross-section of flow in the housing (1).

2. A gas cabinet according to claim 1, **characterised in that** the displacement body (18, 18') is a hollow body.

3. A gas cabinet according to claim 1 or 2, **characterised in that** the displacement body (18, 18') has at least one connection (45, 46) for an insert gas for flushing the displacement body.

4. A gas cabinet according to any one of claims 1 to 3, **characterised in that** the displacement body (18) has a non-uniform cress-section over its height.

5. A gas cabinet according to any one of claims. 1 to 4, **characterised in that** the displacement body (18, 18') extends into the region of the gas cylinder (8, 9).

6. A gas cabinet according to any one of claims 1 to 5, **characterised in that** the displacement body (18, 18') is provided, on its side facing the gas cylinder (8, 9), with at least one recess (27, 28, 31, 32), into which the gas cylinder (8, 9) projects.

7. A gas cabinet according to any one of claims 1 to 6, **characterised in that** two spaced displacement bodies (18, 18') lying opposite one another are provided in the housing (1).

8. A gas cabinet according to claim 7, **characterised in that** both displacement bodies (18, 18') project into the region of the gas cylinder (8, 9).

9. A gas cabinet according to claim 7 or 8, **characterised in that** the two displacement bodies (18, 18') are each provided, on their sides facing the gas cylinder (8, 9), with at least one recess (27, 28, 31, 32), into which the gas cylinder (8, 9) projects.

10. A gas cabinet according to claim 9, **characterised in that** the recesses (27, 28, 31, 32) in the two displacement bodies (18, 18') are equally large.

11. A gas cabinet according to any one of claims 7 to 10, **characterised in that** the one displacement body (18) is longer in the flow direction of the scavenging air (41) than the other displacement body (18').

12. A gas cabinet according to claim 11, **characterised in that** the longer displacement body (18) has a smaller cross-sectional area in the region in which it lies opposite the other displacement body (18') than in the remaining region.

13. A gas cabinet according to any one of claims 1 to 12, **characterised in that** the displacement body (18, 18') partially bounds a flow chamber (33, 34, 39, 43) for the scavenging air (41).

14. A gas cabinet according to any one of claims 1 to 13, **characterised in that** the displacement body (18) partially separates two flow chambers (33, 34, 39; 43) for the scavenging air (41).

15. A gas cabinet according to claim 14, **characterised in that** the two flow chambers (33, 34, 39; 43) can be separated from one another by closable inlet opening (36, 38).

16. A gas cabinet according to claim 1, **characterised in that** the displacement body (18, 18') is part of the housing (1).

17. A gas cabinet according to any one of claims 1 to 16, **characterised in that** a flow chamber (43) for the scavenging air (41) is provided on the side of the one displacement body (18) that is remote from the other displacement body (18').

18. A gas cabinet according to claim 17, **characterised in that** the flow chamber (43) is bounded by a rear wall (2) of the housing (1).

19. A gas cabinet according to claim 17 or 18, characterise in that, between the displacement body (18) and the bottom (6) of the housing (1), a partition (44) is provided which bounds the flow chamber (43) in the region underneath the displacement body (18) and in which the at least one closable inlet opening (36) is provided.

20. A gas cabinet according to any one of claims 1 to 5, 7, 8 and 11 to 19, **characterised in that** the flow chamber (33) between the displacement bodies (18, 18') has a continuously degreasing cross-section in the flow direction of the scavenging air (41).

21. A gas cabinet according to any one of claims 1 to 5, 7, 8 and 11 to 20, characterises in that the front surface (22) of the one displacement body (18) that faces the other displacement body (18') extends in a flat and inclined manner.

22. A gas cabinet according to any one of claims 1 to 5, 7, 8 and 11 to 21, **characterised in that** the other displacement body (18') has a flat rear surface (30).

23. A gas cabinet according to any one of claims 1 to 16 and 20 to 22, **characterised in that** the one displacement body (18) is provided on the rear wall (2) of the housing (1).

24. A gas cabinet according to any one of claims 1 to 16 and 20 to 23, **characterised in that** the one displacement body (18) is part of the rear wall (2) of the housing (1).

## Revendications

1. Cabinet pour bouteilles de gaz comprenant un carter (1), dans lequel est logée au moins une bouteille de gaz (8, 9) raccordée à un système de conduites (13, 14) se trouvant dans le carter (1) et se situant dans un écoulement d'air de ventilation par balayage (41), qui pénètre dans le carter (1) par au moins une ouverture d'entrée (36, 37) et quitte le carter (1) par au moins une ouverture de sortie (42), le cabinet pour bouteilles de gaz étant conçu de façon à ce que la section libre d'écoulement pour l'air de ventilation par balayage (41) dans le carter (1) soit limitée à la dimension nécessaire pour assurer une ventilation par balayage efficace et fiable,
**caractérisé en ce que** pour limiter la section d'écoulement dans le carter (1) il est prévu au moins un corps de rétrécissement volumétrique (18, 18').

2. Cabinet pour bouteilles de gaz selon la revendication 1, **caractérisé en ce que** le corps de rétrécissement volumétrique (18, 18') est un corps creux.

3. Cabinet pour bouteilles de gaz selon la revendication 1 ou 2, **caractérisé en ce que** le corps de rétrécissement volumétrique (18, 18') présente au moins un raccord de branchement (45, 46) pour un gaz inerte destiné à la ventilation par balayage du corps de rétrécissement volumétrique.

4. Cabinet pour bouteilles de gaz selon l'une des revendications 1 à 3, **caractérisé en ce que** le corps de rétrécissement volumétrique (18) présente une section transversale non régulière le long de sa hauteur.

5. Cabinet pour bouteilles de gaz selon l'une des revendications 1 à 4, **caractérisé en ce que** le corps de rétrécissement volumétrique (18, 18') s'étend jusque dans la région de la bouteille de gaz (8, 9).

6. Cabinet pour bouteilles de gaz selon l'une des revendications 1 à 5, **caractérisé en ce que** le corps de rétrécissement volumétrique (18, 18') est muni sur son côté dirigé vers la bouteille de gaz (8, 9), d'au moins un creux (27, 28, 31, 32) dans lequel s'engage la bouteille de gaz (8, 9).

7. Cabinet pour bouteilles de gaz selon l'une des revendications 1 à 6, **caractérisé en ce que** dans le carter (1) sont prévus deux corps de rétrécissement volumétrique (18, 18') mutuellement opposés ou en regard et distants l'un de l'autre.

8. Cabinet pour bouteilles de gaz selon la revendication 7, **caractérisé en ce que** les deux corps de rétrécissement volumétrique (18, 18') s'avancent jusque dans la région de la bouteille de gaz (8, 9).

9. Cabinet pour bouteilles de gaz selon la revendication 7 ou 8, **caractérisé en ce que** les deux corps de rétrécissement volumétrique (18, 18') sont munis sur leurs côtés dirigés vers la bouteille de gaz (8, 9), d'au moins un creux (27, 28, 31, 32) dans lequel s'engage la bouteille de gaz (8, 9).

10. Cabinet pour bouteilles de gaz selon la revendication 9, **caractérisé en ce que** les creux (27, 28, 31, 32) dans les deux corps de rétrécissement volumétrique (18, 18') sont de même grandeur.

11. Cabinet pour bouteilles de gaz selon l'une des revendications 7 à 10, **caractérisé en ce qu'**un corps de rétrécissement volumétrique (18) est plus long, dans la direction de l'écoulement d'air de ventilation par balayage (41), que l'autre corps de rétrécissement volumétrique (18').

12. Cabinet pour bouteilles de gaz selon la revendication 11, **caractérisé en ce que** le corps de rétrécissement volumétrique (18) le plus long présente, dans la zone où il est en regard ou à l'opposé de l'autre corps de rétrécissement volumétrique (18'), une surface de section transversale plus petite que dans la zone restante.

13. Cabinet pour bouteilles de gaz selon l'une des revendications 1 à 12, **caractérisé en ce que** le corps de rétrécissement volumétrique (18, 18') délimite partiellement une chambre d'écoulement (33, 34, 39, 43) pour l'air de ventilation par balayage (41).

14. Cabinet pour bouteilles de gaz selon l'une des revendications 1 à 13, **caractérisé en ce que** le corps de rétrécissement volumétrique (18) sépare ou isole partiellement l'une de l'autre deux chambres d'écoulement (33, 34, 39; 43) pour l'air de ventilation par balayage (41).

15. Cabinet pour bouteilles de gaz selon la revendication 14, **caractérisé en ce que** les deux chambres d'écoulement (33, 34, 39; 43) peuvent être séparées ou isolées l'une de l'autre par des ouvertures d'entrée (36, 38) pouvant être fermées.

16. Cabinet pour bouteilles de gaz selon la revendication 1, **caractérisé en ce que** le corps de rétrécissement volumétrique (18, 18') fait partie du carter (1).

17. Cabinet pour bouteilles de gaz selon l'une des revendications 1 à 16, **caractérisé en ce que** sur le côté du corps de rétrécissement volumétrique (18), qui est éloigné de l'autre corps de rétrécissement volumétrique (18'), est prévue une chambre d'écoulement (43) pour l'air de ventilation par balayage (41).

18. Cabinet pour bouteilles de gaz selon la revendication 17, **caractérisé en ce que** la chambre d'écoulement (43) est délimitée par une paroi arrière (2) du carter (1).

19. Cabinet pour bouteilles de gaz selon la revendication 17 ou 18, **caractérisé en ce qu'**entre le corps de rétrécissement volumétrique (18) et le fond ou sol (6) du carter (1) est prévue une cloison de séparation (44) qui délimite la chambre d'écoulement (43) dans la zone sous le corps de rétrécissement volumétrique (18) et dans laquelle est prévue au moins une ouverture d'entrée (36) pouvant être fermée.

20. Cabinet pour bouteilles de gaz selon l'une des revendications 1 à 5, 7, 8 et 11 à 19, **caractérisé en ce que** la chambre d'écoulement (33) présente entre les corps de rétrécissement volumétrique (18, 18'), une section transversale diminuant de manière continue dans la direction d'écoulement de l'air de ventilation par balayage (41).

21. Cabinet pour bouteilles de gaz selon l'une des revendications 1 à 5, 7, 8 et 11 à 20, **caractérisé en ce que** le côté avant (22) du corps de rétrécissement volumétrique (18), qui est dirigé vers l'autre corps de rétrécissement volumétrique (18') est plan et s'étend de manière inclinée.

22. Cabinet pour bouteilles de gaz selon l'une des revendications 1 à 5, 7, 8 et 11 à 21, **caractérisé en ce que** l'autre corps de rétrécissement volumétrique (18') a un côté arrière (30) plan.

23. Cabinet pour bouteilles de gaz selon l'une des revendications 1 à 16 et 20 à 22, **caractérisé en ce qu'**un corps de rétrécissement volumétrique (18) est prévu sur la paroi arrière (2) du carter (1).

24. Cabinet pour bouteilles de gaz selon l'une des revendications 1 à 16 et 20 à 23, **caractérisé en ce qu'**un corps de rétrécissement volumétrique (18) fait partie de la paroi arrière (2) du carter (1).
